# EUROPÄISCHE PATENTSCHRIFT

(11) **EP 0 304 847 B1**
(45) Veröffentlichungstag und Bekanntmachung des Hinweises auf die Patenterteilung: **22.04.1992**
(21) Anmeldenummer: 88113626.1
(22) Anmeldetag: 22.08.1988
(51) Int. Cl.: H01H 3/12, G05G 1/02

(54) **Drucktaste**
Press key
Touche à poussoir

(30) Priorität: 24.08.1987 DE 3728199
(43) Veröffentlichungstag der Anmeldung: 01.03.1989
(73) Patentinhaber: Siemens Nixdorf Informationssysteme Aktiengesellschaft, 33102 Paderborn (DE)
(72) Erfinder: Breite, Detlev-Helge, Ing.grad., B-04700 Eupen (BE); Wandinger, Franz, Dipl.-Ing.,FH, D-8000 München 82 (DE)
(74) Vertreter: Fuchs, Franz-Josef, Dr.-Ing.

(56) Entgegenhaltungen:
- EP-A- 0 271 124
- DE-A- 3 433 743
- US-A- 3 720 801

## Beschreibung

Die Erfindung betrifft eine Drucktaste nach dem Oberbegriff des Patentanspruchs 1.

Aus der DE-OS 34 33 743 ist eine Drucktaste mit einem langegestreckten Tastenkörper bekannt, an dem im Bereich seiner beiden Enden ein Schwenkbügel angelenkt ist.

Beim Betätigen der Drucktaste an einem Tastenkörperende überträgt der Schwenkbügel einen Teil der Betätigungskraft auf das gegenüberliegende Ende des Tastenkörpers. Dadurch wird ein Kippen des Tastenkörpers verhindert, das ein Verkanten des mit dem Tastenkörper verbundenen Stößels in dessen Führung verursachen würde, wodurch letztlich die Funktion der Drucktaste gestört wäre.

Um eine Betätigungskraft auf das jeweilige andere Ende des Tastenkörpers übertragen zu können, ist der Schwenkbügel in Aufnahmeelementen an einer feststehenden Grundplatte gegengelagert, wobei aus Gründen eines modularen Aufbaus die Aufnahmeelemente meistens innerhalb der von dem Tastenkörper überdeckten Grundplattenfläche angeordnet sind.

Insbesondere diese kompakte Bauweise einer derartigen Drucktaste erzwingt eine manuelle Montage, wobei häufig zudem noch geschickte Hände notwendig sind, um den Stößel des Tastenkörpers in seine Führung und zugleich den Schwenkbügel, der bereits am Tastenkörper montiert sein kann, in die Aufnahmeelemente an der Grundplatte einzuführen.

Die Aufgabe dieser Erfindung ist es daher, eine Drucktaste obengenannter Art so weiterzubilden, daß ihre Montage in einfacher Weise und mit geringem Aufwand maschinell möglich ist.

Gelöst wird die Aufgabe erfindungsgemäß durch die im kennzeichnenden Teil des Patentanspruchs 1 angegebenen Merkmale.

Eine derartige, mit Abgleitschrägen versehene Drucktaste wird durch eine einzige eindimensionale Bewegung montiert, die schon mit einer einfachen Vorrichtung maschinell ausgeführt werden kann. Die erfindungsgemäße Drucktaste ist somit bei der Montage wie eine Drucktaste ohne Schwenkbügel zu behandeln.

Vorteilhafte Weiterbildungen der Erfindung ergeben sich aus den Unteransprüchen.

Durch einen konkaven Verlauf der Abgleitschräge ergibt sich eine günstige Verteilung der auf die zweite Bügelachse einwirkenden Kraftkomponenten, da die eigentliche Abdrängung der zweiten Bügelachse erst dann erfolgt, wenn der Stößel des Tastenkörpers bereits sicher im Gehäuse geführt wird.

Daß die erste Bügelachse am Tastenkörper nur drehbar und die zweite Bügelachse in den Aufnahmeelementen drehbar und verschiebbar gelagert ist, bringt beim Montieren der Drucktaste zum einen den Vorteil, daß die erste Bügelachse sich immer in einer definierten Position am Tastenkörper befindet und zum andern daß eine Lagerung, die Bewegungen in einer Ebene zuläßt, wie es für eine Verschiebung der zweiten Bügelachse notwendig ist, sich eher für ein automatisches Zuführen einer Achse eignet.

Die Ausgestaltung der Aufnahmeelemente ermöglicht im Zusammenhang mit einer Abgleitschräge ein kontinuierliches und reibungsloses Einführen der zweiten Bügelachse, ebenso wie ein problemloses und widerstandsarmes Ausgleiten der zweiten Bügelachse aus den Aufnahmeelementen bei einer eventuellen Demontage der Drucktaste.

Die Ausgestaltung der zweiten Bügelachse in Form voneinander beabstandeter Achsstutzen macht es meist erst möglich, die Abgleitschrägen und die Aufnahmeelemente innerhalb der von dem Tastenkörper überdeckten Grundfläche anzuordnen, da dann ein zwischen den freien Enden der Achsstutzen angeordnetes Gehäuse der zweiten Bügelachse beim Einführen in die Aufnahmeelemente nicht im Wege steht.

Ein Ausführungsbeispiel wird im folgenden anhand der Zeichnung näher erläutert.

Dabei zeigen
- FIG 1: einen Längsschnitt der Drucktaste
- FIG 2: einen Querschnitt der Drucktaste längs der Linie II-II nach FIG 1

In der FIG 1 ist eine auf einer horizontalen Grundplatte GP angeordnete Drucktaste DT dargestellt, die sich im wesentlichen aus einem Gehäuse G, einem langgestreckten Tastenkörper TK und einem Schwenkbügel SB zusammensetzt. Das auf der Grundplatte GP befestigte Gehäuse G weist eine schachtartige Öffnung SOE auf, die senkrecht zur Grundplatte GP auf ein im Innern des Gehäuses G befindliches Federelement FE gerichtet ist. Über dem Gehäuse G erstreckt sich der mit seiner Längsrichtung parallel zur Grundplatte GP angeordnete Tastenkörper TK. Auf halber Länge weist er einen zylinderförmigen, rechtwinklig zur Grundplatte GP abstehenden Stößel S auf, der in der schachtartigen Öffnung SOE des Gehäuses G axial geführt ist und mit seinem Ende SE auf das Federelement FE drückt.

Im Bereich seiner beiden Enden ist der Tastenkörper TK jeweils mit einem Lagerelement LE versehen, in dem eine erste Bügelachse EBA des Schwenkbügels SB parallel zur Längsrichtung des Tastenkörpers TK so gelagert wird, daß sie um ihre eigene Achse drehbar ist.

Der Schwenkbügel SB setzt sich aus der ersten Bügelachse EBA und einer zu dieser parallelen zweiten Bügelachse ZBA zusammen. Diese zweite Bügelachse ZBA, ihr Verlauf ist durch eine unterbrochene Linie angedeutet, besteht aus zwei voneinander beabstandeten Achsstutzen AS, die jeweils mit einem Ende über ein Verbindungselement VE starr mit einem zugeordneten Ende der ersten Bügelachse EBA verbunden sind und die mit ihren freien Enden zueinander zeigen. Der Schwenkbügel kann somit auf einfache Weise aus einem einzigen Stück Draht geformt sein.

Beide Achsstutzen AS ruhen in zugeordneten Aufnahmeelementen AUF, die auf der Grundplatte GP befestigt sind. Vor den Aufnahmeelementen AUF ist jeweils noch eine Abgleitschräge AGS für den betreffenden Achsstutzen AS angebracht.

In FIG 2 sind im Querschnitt der Tastenkörper TK und ein Aufnahmeelement AUF mit zugehöriger Abgleitschräge AGS dargestellt.

Der Tastenkörper TK, dessen Stößel S zusammen mit dem Gehäuse G ebenfalls angedeutet ist, zeigt eines der Lagerelemente LE für die erste Bügelachse EBA, die innerhalb des Tastenkörpers TK entlang seiner hinteren Längskante HLK verläuft.

Die Lagerelemente LE bestehen in einfacher Weise jeweils aus einem Quersteg mit einer Bohrung und einer Einschnappöffnung EOE zur problemlosen Aufnahme der ersten Bügelachse EBA.

Die zweite Bügelachse ZBA ist der vorderen Längskante VLK des Tastenkörpers TK zugeordnet und verläuft unterhalb dieser in den Aufnahmeelementen AUF an der Grundplatte GP.

Die Aufnahmeelemente AUF bestehen jeweils aus einer streifenförmigen in Querrichtung zum Tastenkörper TK ausgerichteten und parallel zur Grundplatte GP verlaufenden Gleitfläche GLF, die von einer parallelen, mit ihrem freien Ende in Querrichtung zum Tastenkörper TK auf die Abgleitschräge AGS zeigenden Haltenase NA überdeckt ist. Zwischen der Gleitfläche GLF und der Haltenase NA befindet sich der jeweilige Achsstutzen AS, der um seine eigene Achse drehbar und in Querrichtung zum Tastenkörper TK verschiebbar ist.

Die den Aufnahmeelementen AUF jeweils vorgelagerte Abgleitschräge AGS befindet sich mit ihrem Grat SP unterhalb der ersten Bügelachse EBA. Die Abgleitschrägen AGS fallen von ihrem jeweiligem Grat SP in einem konkaven Bogen zur Gleitfläche GF des jeweiligen Aufnahmeelementes AUF ab und gehen in die Gleitfläche stufenlos über.

Das Montieren der Drucktaste DT, das sich darauf beschränkt, den Stößel des Tastenkörpers TK in das Gehäuse G, und den an dem Tastenkörper TK bereits montierten Schwenkbügel SB in die Aufnahmeelemente AUF einzuführen, erfolgt in einfacher Weise durch Einführen des Stößels S entlang seiner axialen Richtung in die schachtartige Öffnung SOE des Gehäuses G, wobei die hintere Längskante HLK des Tastenkörpers TK die Grate SP beider Abgleitschrägen AGS überdeckt.

Durch Absenken des Tastenkörpers in der zum Stößel S axialen Richtung gleitet dieser in die schachtartige Öffnung SOE ein, und die Achsstutzen AS berühren die Abgleitschrägen AGS im Bereich ihrer Grate SP. Beim weiteren Absenken des Tastenkörpers TK werden die Achsstutzen AS von den Abgleitschrägen AGS aus ihrer Hängelage zur vorderen Längskante VLK des Tastenkörpers TK hin abgedrängt. Die Achsstutzen AS gleiten dabei an den Abgleitschrägen AGS entlang auf die Gleitflächen GLF der Aufnahmeelemente AUF, womit die Drucktaste TD montiert ist und ihre Ruhelage einnimmt.

Beim Betätigen der Drucktaste DT drückt der Stößel S gegen das Federelement FE und die Achsstutzen AS gleiten zwischen den Gleitflächen GLF und deren Haltenasen NA in Richtung zur vorderen Längskante VLK des Tastenkörpers TK. Wird die Drucktaste logelassen, bringt das Federelement FE den Tastenkörper TK wieder in die Ruhelage zurück.

Um eine leichtgängige Drucktaste DT mit einem gut geführten Tastenkörper TK zu erzielen, können zusätzliche Maßnahmen getroffen werden, die im folgenden unter Zuhilfenahme der FIG 1 erläutert werden.

So kann der Stößel S als Kreiszylinder ausgeführt sein, an dessen Außenseite zwei diametral gegenüberliegende axiale Führungsstege FST angeformt sind. Den Führungsstegen FST zugeordnet, sind an der Innenwand der schachtartigen Öffnung SOE Längsnuten eingelassen, in denen die Führungsstege FST axial verschiebbar sind.

Auf diese Weise ist eine gute Tastenkappenführung mit geringen Reibungskräften realisierbar, da der Stößel S das Gehäuse G nur mit seinen Führungsstegen FST berührt. Auch ein Verdrehen des Tastenkörpers TK um die Achse des Stößels S wird dadurch verhindert.

Der Stößel weist außerdem zwei diametral gegenüberliegende radial nach außen abstehende Schnapphaken SH auf, die sich in der schachtartigen Führungsöffnung SOE verhaken und ein Herausfallen des Tastenkörpers TK verhindern.

Zwischen dem Stößel S und den beiden Lagerelementen LE ist am Tastenkörper TK jeweils ein zum Stößel S paralleler Hilfsstößel HS befestigt. Diesen Hilfsstößeln HS zugeordnet, sind auf der Grundplatte GP jeweils zwei stehende, zueinander parallele, in Querrichtung zum Tastenkörper TK beabstandete und in Längsrichtung zum Tastenkörper TK ausgerichtete Schachtwände SW angebracht. Zwischen diesen Schachtwänden bewegt sich der jeweilige Hilfsstößel HS beim Betätigen der Drucktaste DT. Er berührt die Schachtwände SW jedoch nur dann, wenn der Tastenkörper TK einem extremen, um die Stößelachse wirkenden Drehmoment ausgesetzt wird. Zudem dienen die Hilfsstößel HS zum Abstützen der beiden Enden des Tastenkörpers TK auf der Grundplatte GP.

## Patentansprüche

1. Drucktaste DT, insbesondere für ein Tastenfeld einer Tastatur mit einem auf einer Grundplatte (GP) angeordneten Gehäuse (G) und mit einem langgestreckten, in seiner Längsrichtung parallel zur Grundplatte (GP) angeordneten Tastenkörper (TK) der mit einem zur Grundplatte (GP) weisenden und von dem Gehäuse (G) axial geführten Stößel (S) verbunden ist, und an dem ein Schwenkbügel (SB) befestigt ist, der zwei zur Längsrichtung parallele, durch Verbindungselemente (VE) in festem Abstand zueinander gehaltene Bügelachsen aufweist, von denen die erste Bügelachse (EBA) an dem Tastenkörper (TK) und die zweite Bügelachse (ZBA) in Aufnahmeelementen (AUF) an der Grundplatte (GP) gelagert sind,
**dadurch gekennzeichnet,**
daß auf der Grundplatte (GP) wenigstens eine die zweite Bügelachse (ZBA) beim Einführen des Stößels (S) in das Gehäuse (G) aus ihrer Hängestellung in Querrichtung des Tastenkörpers (TK) abdrängende und den Aufnahmeelementen (AUF) zuführende Abgleitschräge (AGS) vorgesehen ist.

2. Drucktaste nach Anspruch 1,
**dadurch gekennzeichnet,** daß die Abgleitschräge (AGS) konkav ausgebildet ist und in Querrichtung des Tastenkörpers (TK) zu den Aufnahmeelementen (AUF) hin abfällt.

3. Drucktaste nach Anspruch 1,
**dadurch gekennzeichnet,** daß an dem Tastenkörper (TK) Lagerelemente (LE) vorgesehen sind, in denen die erste Bügelachse (EBA) um ihre eigene, feststehende Achse drehbar gelagert ist und daß die zweite Bügelachse (ZBA) in den Aufnahmeelementen (AUF) um ihre eigene Achse drehbar und in Querrichtung zum Tastenkörper (TK) verschiebbar gelagert ist.

4. Drucktaste nach Anspruch 3,
**dadurch gekennzeichnet,** daß die Aufnahmeelemente (AUF) jeweils eine horizontale Gleitfläche (GLF) und eine Haltenase (NA) aufweisen, und daß die Haltenasen (NA) mit ihren freien Enden in Querrichtung zum Tastenkörper (TK) auf die Abgleitschräge (AGS) gerichtet sind und die auf der Gleitfläche (GLF) ruhende zweite Bügelachse (ZBA) überragen.

5. Drucktaste nach einem der vorhergehenden Ansprüche,
**dadurch gekennzeichnet,** daß vor jedem Aufnahmeelement (AUF) eine Abgleitschräge (AGS) angeordnet ist.

6. Drucktaste nach einem der vorhergehenden Ansprüche,
**dadurch gekennzeichnet,** daß sich die zweite Bügelachse (ZBA) aus wenigstens zwei voneinander beabstandeten Achsstutzen (AS) zusammensetzt.

7. Drucktaste nach einem der vorhergehenden Ansprüche
**dadurch gekennzeichnet,** daß an dem Tastenkörper (TK) Hilfsstößel (HS) angeordnet sind, die jeweils zwischen zwei zueinander prallelen, auf der Grundplatte (GP) stehenden und in Längsrichtung zum Tastenkörper (TK) ausgerichteten Schachtwänden (SW) geführt sind.

## Claims

1. Pushbutton key (DT), preferably for a key field of a keyboard having a casing (G) arranged on a baseplate (GP) and having an elongated key body (TK) which is arranged parallel to the baseplate (GP) in its longitudinal direction and is connected to a plunger (S) that points towards the baseplate (GP) and is axially guided by the casing (G), and to which a swivel bow (SB) is fastened, which has two bow axes parallel to the longitudinal direction that are held at a fixed distance from one another by connecting elements (VE), the first bow axis (EBA) of which is mounted on the key body (TK) and the second bow axis (ZBA) of which is mounted in holding elements (AUF) on the baseplate (GP), characterised in that there is provided on the baseplate (GP) at least one slanting slide (AGS) which pushes the second bow axis (ZBA) during insertion of the plunger (S) into the casing (G) out of its suspended position in the transverse direction of the key body (TK) and leads it to the holding elements (AUF).

2. Pushbutton key according to Claim 1, characterised in that the slanting slide (AGS) is designed to be concave and falls away in the transverse direction of the key body (TK) towards the holding elements (AUF).

3. Pushbutton key according to Claim 1, characterised in that there are provided on the key body (TK) mounting elements (LE) in which the first bow axis (EBA) is mounted so as to be pivotable about its own fixed axis, and in that the second bow axis (ZBA) is mounted in the holding elements (AUF) so as to be pivotable about its own axis and displaceable in the transverse direction to the key body (TK).

4. Pushbutton key according to Claim 3, characterised in that the holding elements (AUF) have a horizontal gliding plane (GLF) and a retaining lip (NA) in each case, and in that the retaining lips (NA) are directed with their free ends in the transverse direction to the key body (TK) towards the slanting slide (AGS) and project beyond the second bow axis (ZBA) resting on the gliding plane (GLF).

5. Pushbutton key according to one of the preceding claims, characterised in that a slanting slide (AGS) is arranged before each holding element (AUF).

6. Pushbutton key according to one of the preceding claims, characterised in that the second bow axis (ZBA) is composed of at least two sleeve bearings (AS) spaced apart from one another.

7. Pushbutton key according to one of the preceding claims, characterised in that there are arranged on the key body (TK) auxiliary plungers (HS) which are guided in each case between two mutually parallel shaft walls (SW) standing on the baseplate (GP) and aligned in the longitudinal direction to the key body (TK).

## Revendications

1. Bouton-poussoir DT, notamment pour un ensemble de touches d'un clavier comportant un boîtier (G) disposé sur une plaque de base (GP), et un corps allongé (TK) du bouton, dont la direction longitudinale est parallèle à la plaque de base (GP) et qui est raccordé à un poussoir (S) dirigé vers la plaque de base (GP) et guidé axialement par le boîtier (G), et sur lequel est fixé un étrier pivotant (SB), qui possède deux axes parallèles à la direction longitudinale et maintenus à une distance réciproque fixe par des éléments de liaison (VE), le premier axe (EBA) de l'étrier étant supporté par le corps (TK) du bouton, tandis que le second axe (ZBA) de l'étrier est supporté dans des éléments récepteurs (AUF) situés sur la plaque de base (GP),
caractérisé par le fait que sur la plaque de base (GP), est prévue au moins une partie oblique d'évacuation par glissement (AGS), qui repousse le second axe (ZBA) de l'étrier, lors de l'insertion du poussoir (S) dans le boîtier (G), à partir de sa position suspendue dans la direction transversale du corps (TK) du bouton et le dirige vers les éléments récepteurs (AUF).

2. Bouton-poussoir selon la revendication 1, caractérisé par le fait que la partie inclinée de dégagement par glissement (AGS) possède une forme concave et s'abaisse, dans la direction transversale du corps (TK) du bouton, en direction des éléments récepteurs (AUF).

3. Bouton-poussoir selon la revendication 1, caractérisé par le fait que sur le corps (TK) du bouton sont prévus des éléments de support (LE), dans lesquels le premier axe (EBA) de l'étrier est monté de manière à pouvoir pivoter autour de son propre axe fixe, et que le second axe (ZBA) de l'étrier est monté dans les éléments récepteurs (AUF) de manière à pouvoir tourner autour de son propre axe et être déplaçable dans la direction transversale du corps (TK) du bouton.

4. Bouton-poussoir selon la revendication 3, caractérisé par le fait que les éléments récepteurs (AUF) possèdent respectivement une surface de glissement horizontale (GLF) et un ergot de retenue (NA), que les extrémités libres des ergots de retenue (NA) sont dirigées vers la partie inclinée de dégagement par glissement (AGS), dans la direction transversale par rapport au corps (TK) du bouton et s'engagent par-dessus le second axe (ZBA) de l'étrier, qui est en appui sur la surface de glissement (GLF).

5. Bouton-poussoir selon l'une des revendications précédentes, caractérisé par le fait qu'une partie inclinée de dégagement par glissement (AGS) est disposée devant chaque élément récepteur (AUF).

6. Bouton-poussoir selon l'une des revendications précédentes, caractérisé par le fait que le second axe (ZBA) de l'étrier est constitué par au moins deux bouts d'axe (AS) distants l'un de l'autre.

7. Bouton-poussoir selon l'une des revendications précédentes, caractérisé par le fait que sur le corps (TK) du bouton sont disposés des poussoirs auxiliaires (HS), qui sont guidés respectivement entre deux parois (SW) d'un logement, qui sont parallèles entre elles, sont en appui verticalement sur la plaque de base (GP) et s'étendent dans la direction longitudinale du corps (TK) du bouton.
